# EUROPÄISCHE PATENTSCHRIFT

(11) **EP 0 622 511 B1**
(45) Veröffentlichungstag und Bekanntmachung des Hinweises auf die Patenterteilung: **15.10.1997**
(21) Anmeldenummer: 94101348.4
(22) Anmeldetag: 29.01.1994
(51) Int. Cl.: E05D 15/52, E05C 17/28

(54) **Ausstellvorrichtung für einen Dreh-Kipp-Flügel**
Checking device for a tilting and pivoting wing
Dispositif déflecteur pour panneau oscillo-battant

(30) Priorität: 26.04.1993 DE 4313610
(43) Veröffentlichungstag der Anmeldung: 02.11.1994
(73) Patentinhaber: SCHÜCO International KG, D-33609 Bielefeld (DE)
(72) Erfinder: Nienhüser, Rolf, D-49324 Melle (DE); Koska, Ulrich, D-32130 Enger (DE); Stransky, Olaf, D-33729 Bielefeld (DE); Schmidt, Rüdiger, D-32791 Lage (DE)
(74) Vertreter: Stracke, Alexander, Dipl.-Ing.

(56) Entgegenhaltungen:
- EP-A- 0 054 213
- DE-A- 2 919 452
- DE-U- 7 520 486
- DE-U- 8 023 717

## Beschreibung

Die Erfindung bezieht sich auf eine Ausstellvorrichtung für einen Drehkippflügel eines Fensters oder einer Tür, mit einem Ausstellarm, der einerseits mit einem Ende an einem Blendrahmen eines Fensters oder einer Tür gelenkig anschließbar und andererseits mit einem anderen Ende gelenkig und innerhalb eines Langloches eines flügelseitig festlegbaren Scherenbehäuses verschiebbar gelagert ist, wobei mit dem genannten anderen Ende des Ausstellarmes ein im Langloch des Scherengehäuses längsverschiebbar gelagertes Führungsteil verbunden ist und bei maximal möglicher Verschwenkung zwischen Ausstellarm und Scherengehäuse durch eine kraftschlüssige Sicherung ein unbeabsichtigtes Zurückschwenken verhindert ist und die Sicherung aus einem mit dem Führungsteil verbundenen, federnden Rastteil besteht, welches bei maximal ausgeschwenktem Ausstellarm mindestens einen am Scherengehäuse angeordneten Rastvorsprung hintergreift.

Es ist eine Ausstellvorrichtung dieser Art bekannt (DE-A-2 919 452), bei der die kraftschlüssige Sicherung als federndes, gleitbar im Langloch des Scherengehäuses gelagertes Element ausgebildet ist, das einen am freien Ende des Ausstellarms angeordneten, in das Langloch des Scherengehäuses eingreifenden Bolzen umschließt. Bei diesem federnden Element bewegen sich die Federenden zur Erzielung der Sicherung parallal zur Langlochebene. Auf dem gesamten Verstellweg des Bolzens liegt das federnde Element bei der Öffnung- und Schließbewegung des Flügels an den Wänden des Langloches kraftschlüssig an, so daß die Bewegung erschwert wird und in dem genannten Bewegungsbereich mit einem erhöhten Verschleiß zu rechnen ist.

Ferner hat das den mit dem Ausstellarm verbundenen Bolzen umschließende federnde Element gegenüber dem Bolzen keine Lagesicherung, so daß es in der Kipp-Öffnungsstellung des Flügels (Fig. 3) zu einem Verdrehen des federnden Elements auf dem Bolzen kommen kann, wodurch sich ein Blockieren der Zuschlagsicherung ergibt.

Der Erfindung liegt die Aufgabe zugrunde, eine Ausstellvorrichtung der eingangs genannten Art so zu gestalten, daß der Bewegungsablauf der Ausstellvorrichtung in keiner Weise beeinträchtigt wird.

Diese Aufgabe wird erfindungsgemäß durch die Merkmale des kennzeichnenden Teils des Patentanspruches 1 gelöst.

Bei den erfindungsgemäßen Ausführungsformen erlaubt die Bewegungsrichtung des federnden Rastteiles, daß es auf dem gesamten Verstellweg des Bolzens nicht an den Wänden des Langloches kraftschlüssig anliegt. Das mit dem Führungsteil verbundene federnde Rastteil arbeitet entweder mit dem Kopf einer im Scherengehäuse angeordneten Einstellschraube oder mit einem im Scherengehäuse vorgesehenen, das Langloch einseitig begrenzenden Quersteg zusammen, wobei entweder der Kopf der Einstellschraube oder der Quersteg den Rastvorsprung bilden. Durch die Verwendung von im Scherengehäuse vorhandenen Bauteilen als Rastvorsprung entfallen zusätzliche Rastmittel.

Ausführungsbeispiele der Erfindung sind in den Zeichnungen dargestellt und werden im folgenden näher beschrieben. Es zeigen:
- Figur 1: eine Draufsicht auf eine erfindungsgemäße Ausstellvorrichtung in maximaler Ausschwenkstellung,
- Figur 2: eine Seitenansicht der Ausstellvorrichtung gemäß Fig. 1, teilweise im Schnitt dargestellt,
- Figur 3: eine perspektivische Darstellung wesentlicher Teile des Scherengehäuses der Ausstellvorrichtung nach den Fig. 1 und 2;
- Figur 4: einen Teilschnitt durch ein Scherengehäuse im Anschlußbereich des Ausstellarmes einer Ausstellvorrichtung nach einem weiteren Ausführungsbeispiel der Erfindung;
- Figur 5: eine Draufsicht auf eine Ausstellvorrichtung nach einem weiteren Ausführungsbeispiel der Erfindung;
- Figur 5: eine Seitenansicht der Ausstellvorrichtung nach einem weiteren Ausführungsbeispiel der Erfindung;
- Figur 6: eine Seitenansicht der Ausstellvorrichtung gemäß Fig. 5, teilweise im Schnitt dargestellt;
- Figur 7: eine perspektivische Darstellung wesentlicher Bauteile des Scherengehäuses der Ausstellvorrichtung gemäß Figuren 5 und 6;
- Figur 8: einen Teilschnitt durch ein Scherengehäuse im Anschlußbereich des Ausstellarmes einer Ausstellvorrichtung nach einem weiteren Ausführungsbeispiel der Erfindung;
- Figur 9: eine Teildarstellung einer weiteren Sicherung zur Verhinderung eines unbeabsichtigten Zurückschwenkens einer Ausstellvorrichtung aus der maximalen Verschwenkposition.

In den Fig. 1 und 2 ist mit dem Bezugszeichen 1 ein Ausstellarm einer Ausstellvorrichtung bezeichnet, der einerseits in an sich bekannter Weise an einem Blendrahmen eines Fensters oder einer Tür gelenkig anschließbar ist und andererseits gelenkig und verschiebbar an einem Scherengehäuse 2 angeschlossen ist. Das Scherengehäuse 2 weist im Anschlußbereich des Ausstellarmes 1 ein Langloch 3 auf, in dem ein Führungsteil 4 längsverschiebbar geführt ist. Dieses Führungsteil 4 wird von einem Verbindungsniet 5 durchtreten, der das Führungsteil 4 mit dem Ausstellarm 1 verbindet. Einstückig mit dem Führungsteil 4 verbunden ist ein federndes Rastteil 6, welches bei maximaler Verschwenkung zwischen Ausstellarm 1 und Scherengehäuse den Kopf 7 einer Verstellschraube hintergreift, welche in Längsrichtung des Scherengehäuses 2 verlaufend in ein Befestigungsteil 9, welches innerhalb des Scherengehäuses 2 angeordnet ist, eingeschraubt ist. Der Kopf 7 dieser Verstellschraube 8 dient gewissermaßen als Rastvorsprung für das mit dem Führungsteil 4 verbundene Rastteil 6. In der in Fig. 2 gezeigten Rastposition ist ein unbeabsichtigtes Zurückschwenken des Scherengehäuses 2 gegenüber dem Ausstellarm 1 kraftschlüssig verhindert.

Im dargestellten Ausführungsbeispiel ist das Rastteil 6 einstückig mit dem Führungsteil 4 aus einem elastischen Kunststoff oder einem anderen elastischen Material hergestellt.

Wie aus Fig. 3 hervorgeht, ist das Scherengehäuse 2 im Anschlußbereich an das Langloch 3 mit Aussparungen 10 bzw. 11 versehen, wobei in der Aussparung 10 der Kopf 7 der Befestigungsschraube 8 axial gesichert angeordnet ist.

Fig. 4 zeigt eine Konstruktion, bei der Führungsteil 4 und Rastteil 6 zweiteilig ausgebildet sind, aber vom gleichen Niet 5 gehalten werden, der auch den Ausstellarm 1 mit dem Führungsteil 4 verbindet.

Die Fig. 5 bis 7 zeigen ein weiteres Ausführungsbeispiel der Erfindung.

Auch hier ist der Ausstellarm 1 gelenkig und längsverschiebbar mit einem Scherengehäuse 2 verbunden. Ein Führungsteil 4 greift wiederum in ein Langloch 3 des Scherengehäuses 2 ein und ist über einen Niet 5 mit dem Ausstellarm 1 verbunden. Wahlweise einstückig oder als separates Beuteil ist mit dem Führungsteil 4 wieder ein Rastteil 6 verbunden, welches im Falle des Ausführungsbeispiels nach den Fig. 5 bis 7 einen das Langloch 3 einseitig begrenzenden Quersteg 12 hintergreift, wenn der Ausstellarm 1 gegenüber dem Scherengehäuse 2 maximal verschwenkt ist.

Fig. 8 zeigt wieder, daß Führungsteil 4 und Rastteil 6 auch als getrennte Bauteile gestaltet sein können.

Fig. 9 stellt eine einstückige Ausführungsform von Führungsteil 4 und Rastteil 6 aus Kunststoff dar, wobei das Rastteil 6 zum Zwecke der Zuschlagsicherung wieder den Quersteg 12 hintergreift, der das Langloch 3 des Scherengehäuses 2 einseitig begrenzt.

## Patentansprüche

1. Ausstellvorrichtung für einen Dreh-Kipp-Flügel eines Fensters oder einer Tür, mit einem Ausstellarm (1), der einerseits mit einem Ende an einem Blendrahmen eines Fensters oder einer Tür gelenkig anschließbar und andererseits mit einem anderen Ende gelenkig und innerhalb eines Langloches (3) eines flügelseitig festlegbaren Scherengehäuses (2) verschiebbar gelagert ist, wobei mit dem genannten anderen Ende des Ausstellarmes ein im Langloch (3) des Scherengehäuses längsverschiebbar gelagertes Führungsteil (4) verbunden ist und bei maximal möglicher Verschwenkung zwischen Ausstellarm (1) und Scherengehäuse (2) durch eine kraftschlüssige Sicherung ein unbeabsichtigtes Zurückschwenken verhindert ist, und die Sicherung aus einem mit dem Führungsteil (4) verbundenen, federnden Rastteil (6) besteht, welches bei maximal ausgeschwenktem Ausstellarm mindestens einen am Scherengehäuse (2) angeordneten Rastvorsprung hintergreift, **dadurch gekennzeichnet,** daß zur Sicherung der Ausstellage des Flügels die federnde Bewegung des Rastteiles (6) quer zur Langlochebene verläuft und der Rastvorsprung der Kopf (7) einer in Längsrichtung des Scherengehäuses (2) sich erstreckenden Einstellschraube (8) ist, die in ein im Scherengehäuse (2) angeordnetes Befestigungsteil (9) eingeschraubt und der Kopf (7) in einer im Anschlußbereich an das Langloch (3) vorgesehenen Aussparung (10) axial gesichert ist oder der Rastvorsprung aus einem das Langloch (3) einseitig begrenzenden Quersteg (12) des Scherengehäuses (2) besteht.

2. Ausstellvorrichtung nach Anspruch 1, dadurch gekennzeichnet, daß das Rastteil (6) und das Führungsteil (4) als separate Bauteile ausgebildet sind, aber gemeinsam mit einem Niet (5), der auch das Führungsteil (4) mit dem Ausstellarm (1) verbindet, miteinander verbunden sind.

## Claims

1. A stay arrangement for a turn-and-tilt movable portion of a window or a door, comprising a stay arm (1) which on the one hand can be pivotably connected by one end to a fixed frame of a window or a door and which on the other hand is mounted with another end pivotably and displaceably within a slot (3) of a scissor-type housing (2) which can be fixed at the movable portion of the window or door, wherein a guide portion (4) which is longitudinally displaceably mounted in the slot (3) of the scissor-type housing is connected to said other end of the stay arm and upon maximum possible pivotal movement as between the stay arm (1) and the scissor-type housing (2) unintentional return pivotal movement is prevented by a force-locking securing means and the securing means comprises a resilient retaining portion (6) which is connected to the guide portion (4) and which when the stay arm is pivoted out to the maximum extent engages behind at least one retaining projection arranged on the scissor-type housing (2), characterised in that for securing the extended position of the movable portion of the window or door the resilient movement of the retaining portion (6) extends transversely to the plane of the slot and the retaining projection is the head (7) of an adjusting screw (8) which extends in the longitudinal direction of the scissor-type housing (2) and which is screwed into a fixing portion (9) arranged in the scissor-type housing (2) and the head (7) is axially secured in an opening (10) provided in the adjoining region to the slot (3) or the retaining projection comprises a transverse web portion (12) of the scissor-type housing (2), said transverse web portion delimiting the slot (3) at one end thereof.

2. A stay arrangement according to claim 1 characterised in that the retaining portion (6) and the guide portion (4) are in the form of separate members but are connected together jointly with a rivet (5) which also connects the guide portion (4) to the stay arm (1).

## Revendications

1. Dispositif de projection pour un battant de fenêtre ou de porte oscillo-battante, avec un bras de projection (1) qui peut d'une part être raccordé de manière articulée, par une extrémité, à une traverse dormante d'une fenêtre ou d'une porte, et d'autre part être monté par une autre extrémité de manière articulée et mobile à l'intérieur d'un trou allongé (3) d'un boîtier à pantographe (2) pouvant être fixé côté battant, un organe de guidage (4) monté mobile longitudinalement dans le trou allongé (3) du boîtier à pantographe (2) étant relié à ladite autre extrémité du bras de projection et, dans la position de pivotement maximal entre le bras de projection (1) et le boîtier à pantographe (2), une sécurité par adhérence empêchant un retour involontaire et la sécurité se composant d'un organe d'encliquetage élastique (6) relié à l'organe de guidage (4), organe d'encliquetage qui saisit par l'arrière au moins une saillie d'encliquetage placée sur le boîtier à pantographe (2) lorsque le bras de projection est dans sa position de pivotement maximal, caractérisé en ce que, pour sécuriser la position de projection du battant, le mouvement élastique de l'organe d'encliquetage (6) s'effectue transversalement au plan du trou allongé et la saille d'encliquetage est la tête (7) d'une vis de réglage (8) s'étendant dans la direction longitudinale du boîtier à pantographe (2), vis qui se visse dans un organe de fixation (9) placé dans le boîtier à pantographe (2), et la tête (7) est immobilisée dans le sens axial dans un évidement (10) prévu dans la zone de raccordement sur le trou axial (3), ou la saillie d'encliquetage se compose d'une barrette transversale (12) du boîtier à pantographe (2) qui délimite d'un côté le trou allongé (3).

2. Dispositif de projection selon la revendication 1, caractérisé en ce que l'organe d'encliquetage (6) et l'organe de guidage (4) sont formés de composants séparés, mais sont reliés ensemble par un rivet (5) qui relie également l'organe de guidage (4) au bras de projection (1).
